# FASCICULE DE BREVET EUROPEEN

(11) **EP 1 889 780 B1**
(45) Date de publication et mention de la délivrance du brevet: **18.03.2009**
(21) Numéro de dépôt: 07301274.2
(22) Date de dépôt: 26.07.2007
(51) Int. Cl.: B63C 11/22

(54) **Dispositif de détente pour alimentation en gaz respirable d'un plongeur**
Gasexpansionvorrichtung für Tauchergaszufuhr
Expansion valve for scuba diver breathable gas supply

(30) Priorité: 16.08.2006 FR 0653374
(43) Date de publication de la demande: 20.02.2008
(73) Titulaire: LA SPIROTECHNIQUE, 06510 Carros (FR)
(72) Inventeur: Carepa, Stéphane, 06700 Saint Laurent du Var (FR); Peyron, Nicolas, 06510 Carros (FR)
(74) Mandataire: De Cuenca, Emmanuel Jaime

(56) Documents cités:
- EP-A1- 0 512 887
- US-A- 4 971 108
- US-B1- 6 718 976

## Description

La présente invention concerne un dispositif de détente pour l'alimentation en gaz respirable d'un plongeur.

L'invention concerne notamment le domaine des soupapes à la demande pour systèmes d'alimentation en gaz respirable de plongeurs.

L'invention concerne plus particulièrement un dispositif de détente pour l'alimentation en gaz respirable, d'un plongeur, comprenant un boîtier incorporant, entre un orifice d'entrée pour le gaz d'alimentation et un orifice de sortie du gaz en vue de sa respiration, un mécanisme à clapet de détente, le boîtier comprenant en outre un orifice d'expiration muni d'une soupape d'expiration pour permettre l'évacuation des gaz d'expiration vers l'extérieur, le dispositif comprenant un déflecteur guidant le gaz expiré entre une première extrémité reliée à la soupape d'expiration et une seconde extrémité située dans une zone déterminée extérieure au boîtier, le gaz étant acheminé à l'orifice d'entrée via un tuyau connectable à une source de gaz sous pression.

Les détendeurs de gaz respirables sous pression destinés à la plongée sous-marine comprennent un dispositif appelé communément « soupape à la demande » qui délivre au plongeur une quantité de gaz respirable lors d'un appel inspiratoire.

Le document US-A-4 971 108 décrit un détendeur de ce type.

La soupape à la demande est la partie du détendeur que le plongeur tient en bouche et qui délivre de l'air au plongeur selon ses appels inspiratoires.

Les soupapes à la demande sont classiquement munies d'une soupape d'expiration qui permet au plongeur d'expirer. La soupape d'expiration est généralement une pièce en élastomère fixée sur le corps du boîtier de la soupape à la demande. La soupape d'expiration est une pièce souple et fragile qui est généralement protégée par un déflecteur comportant une ou plusieurs ouvertures pour évacuer le gaz expiré. Ce déflecteur permet également de déporter les bulles expirées hors du champ de vision du plongeur.

Un but de la présente invention est de proposer un dispositif de détente pour l'alimentation en gaz respirable, notamment pour un embout buccal de plongeur ayant un fonctionnement amélioré par rapport à l'art antérieur et ayant en particulier une structure de déflecteur des gaz d'expiration améliorée.

A cette fin, le dispositif de détente pour l'alimentation en gaz respirable selon l'invention, par ailleurs conforme à la définition générique qu'en donne le préambule ci-dessus, est essentiellement caractérisé en ce l'orifice d'expiration muni d'une soupape est situé sensiblement à proximité d'une extrémité inférieure du boîtier et en ce que le déflecteur a une forme générale tubulaire, la seconde extrémité du déflecteur étant ouverte et formant une sortie pour le gaz expiré située concentriquement autour d'une partie du tuyau.

Par ailleurs, des modes de réalisation de l'invention peuvent comporter l'une ou plusieurs des caractéristiques suivantes :
- le tuyau est connecté au boîtier au niveau de l'orifice d'entrée via des moyens de liaison en matériau conducteur de la chaleur, par exemple métallique, et en ce que lesdits moyens de liaison sont situés à l'intérieur de la portion du déflecteur concentrique au tuyau,
- l'orifice de sortie de gaz est situé sensiblement à proximité d'une extrémité supérieure du boîtier,
- l'orifice d'entrée est situé sensiblement au niveau d'une première extrémité latérale médiane du boîtier,
- le boîtier comporte une face arrière tournée vers l'utilisateur en position d'utilisation et une face avant disposée à l'opposé à la face avant et en ce que la seconde extrémité du déflecteur est légèrement cintrée vers le haut et l'arrière,
- le dispositif comporte l'un au moins des organes parmi : un organe de contrôle du débit de gaz admis à l'orifice de sortie et un organe de contrôle de l'effort nécessaire à l'ouverture du clapet de détente, et en ce qu'au moins un élément de commande actionnable manuellement fait saillie au niveau d'une seconde extrémité latérale du boîtier, ledit élément de commande étant apte à commander l'un ou les organes de contrôle, et en ce que la seconde extrémité du déflecteur fait saillie à partir d'une première extrémité latérale du boîtier située de façon opposée à élément de commande.
- la seconde extrémité du déflecteur comporte une ouverture unique située selon l'axe longitudinal du déflecteur tubulaire, l'ouverture ayant un diamètre sensiblement égal au diamètre intérieur de la portion tubulaire.

D'autres particularités et avantages apparaîtront à la lecture de la description ci-après, faite en référence aux figures dans lesquelles :
- la figure 1 représente une vue en perspective d'un exemple de réalisation d'un dispositif de détente pour l'alimentation en gaz respiratoire d'un plongeur selon l'invention,
- la figure 2 représente une vue schématique et simplifiée du dispositif de la figure 1 illustrant sa structure et son fonctionnement,
- la figure 3 représente une vue de côté schématique du dispositif selon la direction C de la figure 2.

En se référant aux figures 1 à 3, le dispositif d'alimentation en gaz respirable comprend un boîtier 1 pourvu d'un orifice d'entrée 21 pour le gaz d'alimentation sous pression. Le gaz d'alimentation est acheminé, par exemple, à partir d'une bouteille sous pression via tuyau 6 dont l'extrémité est munie d'un système 7 de connexion, par exemple métallique, venant par exemple se visser dans le boîtier 1 et plus particulièrement au mécanisme de détente du gaz provenant de la bouteille.

Comme représenté, l'orifice d'entrée 21 peut être situé au niveau d'une première extrémité latérale et médiane du boîtier 1.

Le boîtier 1 comporte également un orifice de sortie 2 du gaz destiné à être relié à l'appareil respiratoire du plongeur via un embout buccal 8. L'orifice 2 de sortie de gaz est situé de préférence dans la partie supérieure du boîtier 1 et à proximité de la face arrière dudit boîtier (face tournée vers l'utilisateur en configuration d'utilisation).

Entre l'orifice d'entrée 21 et l'orifice de sortie 2, le dispositif comporte un système à clapet de détente 3 connu en soi et schématisé par soucis de simplification par un corps cylindrique horizontal. Un exemple non limitatif de système à clapet de détente connu est décrit dans le document EP 0 512 887. Bien entendu, tout autre mécanisme de détente équivalent peut être envisagé.

Le système à clapet de détente 3 peut comporter un organe de contrôle (non représenté) du débit de gaz admis à l'orifice de sortie et/ou un organe de contrôle (également non représenté) de l'effort nécessaire à l'ouverture du clapet de détente. Le ou les organes de contrôle (débit et/ou effort d'ouverture) peuvent être commandés par un ou plusieurs éléments 9 de commande actionnable manuellement. Par exemple, un tel élément de commande 9 comprenant une molette rotative peut faire saillie latéralement sur un côté du boîtier 1.

Le boîtier 1 comprend en outre un orifice d'expiration muni d'une soupape 4 d'expiration pour permettre l'évacuation des gaz d'expiration vers l'extérieur.

L'orifice d'expiration muni de la soupape 4 d'expiration est situé de préférence sensiblement à proximité d'une extrémité inférieure du boîtier 1, du côté arrière (vers l'utilisateur).

Le dispositif comporte également un déflecteur 5 guidant le gaz expiré entre une première extrémité reliée à la soupape d'expiration 4 et une seconde extrémité 15 située dans une zone déterminée extérieure au boîtier 1. Le déflecteur 5 peut être monobloc avec le boîtier 1 ou rapporté sur ce dernier.

Le déflecteur 5 s'étend sous une forme générale tubulaire depuis la soupape 4 d'expiration jusqu'à l'extrémité du tuyau 6 d'amenée de gaz respirable. Ainsi, juste après la soupape 4 d'expiration, le déflecteur 5 peut comporter une portion amont 115 située à l'arrière du boîtier 1 (côté utilisateur). Selon une caractéristique avantageuse, le déflecteur 5 déflecteur s'étend ensuite concentriquement autour du tuyau 6, l'élément de liaison 7 du tuyau au boîtier 1 étant situé à l'intérieur dudit déflecteur 5 tubulaire.

Par exemple, le déflecteur 5 tubulaire a un diamètre compris entre 3 et 5 cm, et notamment au niveau de son extrémité ouverte. De préférence également, la seconde extrémité 15 du déflecteur 5 est située à une distance de l'axe du boîtier 1 comprise entre 6 et 10 cm.

De même, l'extrémité terminale du déflecteur 5 peut être légèrement cintrée vers le haut (par rapport à l'utilisateur) et l'arrière (vers l'utilisateur).

Le trajet du gaz expiré a été symbolisé par une flèche G à la figure 2. Le gaz expiré entre dans le boîtier 1 en partie supérieure par l'orifice 2 de sortie puis chemine autour du mécanisme 3 à clapet de détente avant de ressortir du boîtier 1 par la soupape 4 d'expiration inférieure. Après le passage de la soupape 4 d'expiration, le gaz est guidé dans le déflecteur 5 et en sort par l'orifice 15 unique d'extrémité 15. De préférence, le trajet de gaz est sensiblement rectiligne dans le déflecteur 5 (légèrement cintré). Le déflecteur 5 guide le gaz sur une distance plus grande que les systèmes connus.

La demanderesse a constaté que le dispositif selon l'invention, tout en étant de structure simple et peu volumineuse, permet un meilleur dégagement des bulles du champ de vision du plongeur que dans les systèmes de l'art antérieur.

Par ailleurs, le dispositif selon l'invention assure une meilleure circulation de gaz expirés entre l'orifice de sortie 2 et l'environnement extérieur (moins de turbulence et de pertes de charge).

Enfin, le flux de gaz expiré est guidé pour échanger thermiquement avec le mécanisme de détente et la partie métallique 7 de montage du tuyau 6. Le gaz expiré, qui provient des bronches du plongeur est relativement chaud et de ce fait réchauffe le corps du mécanisme 3 de la soupape à la demande et également le raccord 7 du tuyau 6. La soupape à la demande a en effet tendance à se refroidir pendant la phase d'inspiration due à la détente du gaz. Ce chemin de gaz selon l'invention favorise une meilleure évacuation des frigories produites pendant la détente du gaz durant la phase d'inspiration.

## Revendications

1. Dispositif de détente pour l'alimentation en gaz respirable, d'un plongeur, comprenant un boîtier (1) incorporant, entre un orifice d'entrée (21) pour le gaz d'alimentation et un orifice de sortie (2) du gaz en vue de sa respiration, une mécanisme (3) à clapet de détente, le boîtier (1) comprenant en outre un orifice d'expiration muni d'une soupape (4) d'expiration pour permettre l'évacuation des gaz d'expiration vers l'extérieur, le dispositif comprenant un déflecteur (5) guidant le gaz expiré entre une première extrémité reliée à la soupape d'expiration (4) et une seconde extrémité (15) située dans une zone déterminée extérieure au boîtier (1), le gaz étant acheminé à l'orifice d'entrée (21) via un tuyau (6) connectable à une source de gaz sous pression **caractérisé en ce que** l'orifice d'expiration muni d'une soupape (4) est situé sensiblement à proximité d'une extrémité inférieure du boîtier (1) et **en ce que** le déflecteur (5) a une forme générale tubulaire, la seconde extrémité (15) du déflecteur (5) étant ouverte et formant une sortie pour le gaz expiré située concentriquement autour d'une partie du tuyau (6).

2. Dispositif selon la revendication 1, **caractérisé en ce que** le tuyau (6) est connecté au boîtier (1) au niveau de l'orifice d'entrée (21) via des moyens de liaison (7) en matériau conducteur de la chaleur, par exemple métallique, et **en ce que** lesdits moyens de liaison (7) sont situés à l'intérieur de la portion du déflecteur concentrique au tuyau (6).

3. Dispositif selon la revendication 1 ou 2, **caractérisé en ce que** l'orifice (2) de sortie de gaz est situé sensiblement à proximité d'une extrémité supérieure du boîtier (1).

4. Dispositif selon l'une quelconque des revendications 1 à 3, **caractérisé en ce que** l'orifice d'entrée (21) est situé sensiblement au niveau d'une première extrémité latérale médiane du boîtier (1).

5. Dispositif selon l'une quelconque des revendications 1 à 4, **caractérisé en ce que** le boîtier (1) comporte une face arrière tournée vers l'utilisateur en position d'utilisation et une face avant disposée à l'opposé à la face avant et **en ce que** la seconde extrémité du déflecteur (5) est légèrement cintrée vers le haut et l'arrière.

6. Dispositif selon l'une quelconque des revendications 1 à 5, **caractérisé en ce que** le dispositif comporte l'un au moins des organes parmi : un organe de contrôle du débit de gaz admis à l'orifice de sortie et un organe de contrôle de l'effort nécessaire à l'ouverture du clapet de détente, et **en ce qu'**au moins un élément (9) de commande actionnable manuellement fait saillie au niveau d'une seconde extrémité latérale du boîtier (1), ledit élément (9) de commande étant apte à commander l'un ou les organes de contrôle, et **en ce que** la seconde extrémité (15) du déflecteur (5) fait saillie à partir d'une première extrémité latérale du boîtier (1) située de façon opposée à élément (9) de commande.

7. Dispositif selon l'une quelconque des revendications 1 à 6, **caractérisé en ce que** la seconde extrémité (15) du déflecteur (5) comporte une ouverture unique située selon l'axe longitudinal du déflecteur (5) tubulaire, l'ouverture ayant un diamètre sensiblement égal au diamètre intérieur de la portion tubulaire.

## Claims

1. Regulating device for supplying breathable gas to a diver, comprising a housing (1) which incorporates a regulating valve mechanism (3) between an inlet port (21) for the supply gas and an outlet port (2) where the gas emerges to be breathed, the housing (1) additionally comprising an exhalation port provided with an exhalation valve (4) to allow the exhalation gases to be expelled to the outside, the device comprising a deflector (5) which guides the exhaled gas between a first end connected to the exhalation valve (4) and a second end (15) situated in a defined region outside the housing (1), the gas being conveyed to the inlet port (21) via a hose (6) which can be connected to a pressurized gas source, **characterized in that** the exhalation port provided with a valve (4) is situated substantially in the vicinity of a lower end of the housing (1), and **in that** the deflector (5) has a generally tubular shape, the second end (15) of the deflector (5) being open and forming an outlet for the exhaled gas that is situated concentrically around part of the hose (6).

2. Device according to Claim 1, **characterized in that** the hose (6) is connected to the housing (1) at the inlet port (21) via connection means (7) made of heat-conducting, for example metal, material, and **in that** said connecting means (7) are situated inside that portion of the deflector concentric to the hose (6).

3. Device according to Claim 1 or 2, **characterized in that** the gas outlet port (2) is situated substantially in the vicinity of an upper end of the housing (1).

4. Device according to any one of Claims 1 to 3, **characterized in that** the inlet port (21) is situated substantially at a first median lateral end of the housing (1).

5. Device according to any one of Claims 1 to 4, **characterized in that** the housing (1) has a rear face directed toward the user in the use position and a front face arranged on the opposite side to the rear face, and **in that** the second end of the deflector (5) is slightly bent upwardly and rearwardly.

6. Device according to any one of Claims 1 to 5, **characterized in that** the device has at least one of the following members: a member for controlling the flow of gas admitted to the outlet port, and a member for controlling the force required to open the regulating valve, and **in that** at least one operating element (9) which can be actuated manually projects at a second lateral end of the housing (1), said operating element (9) being designed to operate one or both control members, and **in that** the second end (15) of the deflector (5) projects from a first lateral end of the housing (1) situated in an opposite manner to the operating element (9).

7. Device according to any one of Claims 1 to 6, **characterized in that** the second end (15) of the deflector (5) has a single opening situated along the longitudinal axis of the tubular deflector (5), the opening having a diameter which is substantially equal to the inside diameter of the tubular portion.

## Patentansprüche

1. Entspannungsvorrichtung für die Atemgaszufuhr für einen Taucher, mit einem Gehäuse (1), das zwischen einer Eingangsöffnung (21) für das Zufuhrgas und einer Öffnung (2) zum Auslass des Gases zwecks seiner Einatmung einen Druckentlastungsventilmechanismus (3) enthält, wobei das Gehäuse (1) des Weiteren eine mit einem Ausatmungsventil (4) versehene Ausatmungsöffnung enthält, um das Ablassen der Ausatmungsgase nach außen zu gestatten, wobei die Vorrichtung einen Ablenker (5) umfasst, die das ausgeatmete Gas zwischen einem mit dem Ausatmungsventil (4) verbundenen ersten Ende (15) und einem sich in einem bestimmten Bereich außerhalb des Gehäuses (1) befindenden zweiten Ende (15) lenkt, wobei das Gas über einen mit einer Druckgasquelle verbindbaren Schlauch (6) der Eingangsöffnung (21) zugeführt wird, **dadurch gekennzeichnet, dass** sich die mit einem Ventil (4) versehene Ausatmungsöffnung im Wesentlichen in der Nähe eines unteren Endes des Gehäuses (1) befindet und dass der Ablenker (5) eine allgemein röhrenförmige Gestalt aufweist, wobei das zweite Ende (15) des Ablenkers (5) offen ist und einen Ausgang für das ausgeatmete Gas bildet, der sich konzentrisch um einen Teil des Schlauchs (6) herum befindet.

2. Vorrichtung nach Anspruch 1, **dadurch gekennzeichnet, dass** der Schlauch (6) über Verbindungsmittel (7) aus einem wärmeleitenden Material, zum Beispiel einem metallischen Material, an der Eingangsöffnung (21) an dem Gehäuse (1) angeschlossen ist und dass sich die Verbindungsmittel (7) innerhalb des zum Schlauch (6) konzentrischen Teils des Ablenkers befinden.

3. Vorrichtung nach Anspruch 1 oder 2, **dadurch gekennzeichnet, dass** sich die Ausgangsöffnung des Gases im Wesentlichen in der Nähe eines oberen Endes des Gehäuses (1) befindet.

4. Vorrichtung nach einem der Ansprüche 1 bis 3, **dadurch gekennzeichnet, dass** sich die Eingangsöffnung (21) im Wesentlichen an einem ersten mittleren lateralen Ende des Gehäuses (1) befindet.

5. Vorrichtung nach einem der Ansprüche 1 bis 4, **dadurch gekennzeichnet, dass** das Gehäuse (1) eine in der Gebrauchsstellung zum Benutzer weisende Rückseite und eine der Rückseite gegenüberliegend angeordnete Vorderseite aufweist und dass das zweite Ende des Ablenkers (5) leicht nach oben und nach hinten gebogen ist.

6. Vorrichtung nach einem der Ansprüche 1 bis 5, **dadurch gekennzeichnet, dass** die Vorrichtung mindestens ein Glied unter: einem Glied zur Steuerung des Durchsatzes von an der Ausgangsöffnung eingelassenem Gas und einem Glied zur Steuerung der zum Öffnen des Druckentlastungsventils erforderlichen Kraft umfasst, und dass mindestens ein manuell betätigbares Bedienelement (9) an einem zweiten lateralen Ende des Gehäuses (1) vorragt, wobei das Bedienelement (9) das oder die Steuerglieder bedienen kann, und dass das zweite Ende (15) des Ablenkers (5) von einem lateralen ersten Ende des Gehäuses (1), das sich dem Bedienelement (9) gegenüber befindet, vorragt.

7. Vorrichtung nach einem der Ansprüche 1 bis 6, **dadurch gekennzeichnet, dass** das zweite Ende (15) des Ablenkers (5) eine einzige Öffnung aufweist, die sich entlang der Längsachse des röhrenförmigen Ablenkers (5) befindet, wobei die Öffnung einen Durchmesser aufweist, der im Wesentlichen gleich dem Innendurchmesser des röhrenförmigen Teils ist.
